# FASCICULE DE BREVET EUROPEEN

(11) **EP 3 688 244 B1**
(45) Date de publication et mention de la délivrance du brevet: **14.06.2023**
(21) Numéro de dépôt: 18788818.5
(22) Date de dépôt: 25.09.2018
(51) Int. Cl.: E04B 9/30, E04F 13/00

(54) **PROFILE DE LISSE COMPRENANT DES ZONES DEFORMABLES POUR L'ABSORPTION DES DEFORMATIONS DUDIT PROFILE LORS DE SA FIXATION**
TRÄGERPROFILELEMENT MIT VERFORMBAREN ZONEN ZUM ABSORBIEREN VON VERFORMUNGEN DES PROFILELEMENTS WÄHREND SEINER BEFESTIGUNG
BEAM PROFILE MEMBER COMPRISING DEFORMABLE ZONES FOR ABSORBING DEFORMATIONS OF SAID PROFILE MEMBER DURING THE SECURING THEREOF

(30) Priorité: 27.09.2017 FR 1758976
(43) Date de publication de la demande: 05.08.2020
(73) Titulaire: Normalu, 68680 Kembs (FR)
(72) Inventeur: KOUIJZER, Edwin, 82400 Valence d'Agen (FR); MUNCK, Hervé, 68100 Mulhouse (FR)
(74) Mandataire: IP Trust
(86) Numéro de dépôt international: PCT/FR2018/052356
(87) Numéro de publication internationale: WO 2019/063931

(56) Documents cités:
- EP-A2- 0 043 466
- DE-U1-202016 105 213
- FR-A1- 2 699 212
- FR-A1- 2 952 088
- US-A1- 2002 194 802
- US-A1- 2005 230 066

## Description

### DOMAINE TECHNIQUE DE L'INVENTION

L'invention concerne un profilé de lisse pour la réalisation d'une fausse paroi à toile tendue.

De manière classique, les profilés de lisse, dans le cadre de la réalisation de fausse paroi à toile tendue, sont fixés sur les parois à l'aide de vis ou d'agrafes. Lors de sa fixation, les profilés de lisse subissent une déformation induite par le mouvement de poussée exercée durant l'opération de vissage et agrafage. Par ailleurs, il arrive que le profilé de lisse glisse lors de son positionnement sur la paroi, ce qui ne facilite pas la mise en place et la fixation du profilé de lisse.

L'invention vise à remédier à ces problèmes en proposant un profilé de lisse permettant de faciliter leur mise en place et leur fixation sur une paroi tout en s'affranchissant des déformations induites lors de sa fixation.

FR 2 952 088 A1 divulgue un profilé de lisse avec les caractéristiques du préambule de la revendication 1.

### OBJET DE L'INVENTION

L'invention est définie par les caractéristiques de la revendication 1. A cet effet, et selon un premier aspect, l'invention propose un profilé de lisse destiné à être fixé sur une paroi et arrangé pour permettre l'accroche d'une toile tendue pour la réalisation d'une fausse paroi, le profilé de lisse comportant une aile de fixation à la paroi présentant une face interne et une face externe, ledit profilé de lisse étant remarquable en ce que la face externe de l'aile de fixation est pourvue d'au moins une zone élastiquement déformable arrangée pour absorber la déformation de l'aile de fixation générée sous l'effort de poussée appliqué sur la face interne de l'aile de fixation durant l'opération de fixation du profilé de lisse sur la paroi.

Du fait de la présence d'au moins une zone élastiquement déformable prévue sur l'aile de fixation et arrangée pour réaliser une interface d'appui entre l'aile de fixation et la paroi recevant le profilé de lisse, seule la zone élastiquement déformable se déforme, absorbant ainsi les efforts de poussée appliqués durant la fixation du profilé de lisse sur la paroi. La mise en place et la fixation du profilé de lisse s'en trouvent par ailleurs facilités, la zone élastiquement déformable jouant également un rôle d'antidérapant.

Avantageusement, la zone élastiquement déformable est arrangée pour définir une ligne d'absorption s'étendant longitudinalement sur la face externe de l'aile de fixation.

Selon une configuration avantageuse, le profilé de lisse comporte une zone élastiquement déformable médiane s'étendant sur tout au partie de la longueur de la face externe et deux zones élastiquement déformable disposées de part et d'autre de la zone élastiquement déformable médiane, parallèlement à celle-ci et à proximité des bords d'extrémité de la face extérieure.

La zone élastiquement déformable est constituée d'une languette réalisée en matériau synthétique élastiquement déformable. La languette est coextrudée avec l'aile de fixation.

Avantageusement, la zone élastiquement déformable est arrangée pour définir une ligne d'absorption sensiblement parallèle à au moins une rainure ménagée longitudinalement sur la face interne de l'aile de fixation, la rainure constituant une rainure de guidage d'éléments de fixation du profilé de lisse sur la paroi.

Avantageusement, la face externe présente un crantage pour favoriser la tenue du profilé de lisse sur la paroi.

Avantageusement, la face interne comporte des languettes pour la fixation d'un panneau pourvu de rainures complémentaires aux languettes.

L'invention concerne également une lisse formée d'au moins un profilé de lisse tel que décrit précédemment.

L'invention concerne également une fausse paroi comprenant une lisse formée d'au moins un tel profilé et d'une toile fixée tendue sur la lisse.

### BREVE DESCRIPTION DES FIGURES

D'autres objets et avantages de l'invention apparaîtront au cours de la description qui suit, faite en référence aux dessins annexés, dans lesquels :
- la figure 1 représente une vue schématique en coupe d'un profilé de lisse selon l'invention ;
- la figure 2 représente une vue du profilé de lisse de la figure 1 équipé d'un panneau ;

Pour plus de clarté, les éléments identiques ou similaires des différents modes de réalisation sont repérés par des signes de référence identiques sur l'ensemble des figures.

### DESCRIPTION DETAILLEE DES FIGURES

Le profilé de lisse est décrit ci-après selon la position illustrée sur les figures. Les termes « vertical », « horizontal », « supérieur » et « inférieur » sont donc en lien avec cette position d'utilisation.

La figure 1 représente un profilé de lisse 1 fixé sur une paroi 2 et sur lequel une toile 20 tendue est accrochée. Le profilé de lisse 1, seul ou abouté avec des profilés similaires, est destiné, avec la toile tendue, à réaliser des fausses parois. Dans l'exemple illustré, la paroi 2 est une paroi murale mais il est bien entendu évident que le profilé de lisse peut être fixé sur un plafond.

Le profilé de lisse 1 comporte une aile de fixation 3 verticale arrangée pour permettre la fixation dudit profilé sur la face de la paroi 2 murale et une aile horizontale 4 disposée dans le prolongement de l'extrémité supérieure de l'aile de fixation 3. Une âme 9 issue sensiblement à mi-hauteur de l'aile de fixation 3 présente, depuis l'aile de fixation 3, une portion horizontale 90 prolongée par une portion orientée vers le haut 91 en direction opposée de l'aile de fixation 3 elle-même prolongée d'une portion d'extrémité 92.

Le profilé de lisse 1 comporte en outre des moyens formant pince permettant la fixation de la toile 20 sur le profilé de lisse 1. Les moyens formant pince comprennent une lèvre de retenue 40 ménagée en extrémité basse de l'aile horizontale 4 et arrangée pour venir coopérer avec un crantage 93 ménagé sur la portion d'extrémité 92 de l'âme 9.

L'aile de fixation 3 est pourvue, sur sa face interne 3A, de rainures longitudinales lesquelles constituent des rainures de guidage 6 pour les éléments de fixation (tels que des vis, agrafes ou tout autre moyen de fixation connus) du profilé de lisse 1 sur la paroi 2 murale.

L'aile de fixation 3 présente, sur sa face externe 3B, des zones d'appui configurée pour absorber la déformation de l'aile de fixation 3 générée sous l'effort de poussée appliqué sur la face interne 3A de l'aile de fixation 3 durant l'opération de fixation du profilé de lisse 1 sur la paroi 2. On parlera par la suite de zones d'absorption 5.

Chaque zone d'absorption 5 est arrangée pour définir une ligne d'absorption s'étendant longitudinalement sur la face externe 3B de l'aile de fixation 3.

Dans l'exemple illustré, la face externe 3B est pourvue de trois zones d'absorption 5. Plus particulièrement, la face externe 3B comporte une zone d'absorption médiane 5A s'étendant sur tout au partie de la longueur de la face externe 3B et deux zones d'absorption 5B, 5C disposées de part et d'autre de la zone d'absorption médiane 5A, parallèlement à celle-ci et à proximité des bords d'extrémité de la face externe 3B.

Chaque zone d'absorption 5 est formée d'une languette réalisée en matériau synthétique élastiquement déformable. Selon une configuration particulière, le profilé de lisse 1 est réalisé en matériau synthétique extrudé, du type PVC et les zones d'absorption 5 réalisées en PVC souple par coextrusion.

Avantageusement, la face externe 3B de l'aile de fixation 3 présente avantageusement un crantage 7. Ainsi, dans le cas où le profilé de lisse 1 est fixé par collage sur la paroi 2, la tenue du profilé de lisse 1 contre la paroi 2 est améliorée.

Dans l'exemple illustré, le profilé de lisse 1 présente, sur sa face interne 3A, deux saillies 8 destinées à coopérer avec des rainures complémentaires ménagées sur un panneau. Les saillies 8 sont disposées interposées entre les rainures de guidage 6. La figure 2 montre le profilé de lisse 1 équipé d'un panneau 10 pourvue de rainures 11 dans lesquelles les saillies 8 sont enfichées.

L'invention est décrite dans ce qui précède à titre d'exemple. Il est entendu que l'homme du métier est à même de réaliser différentes variantes de réalisation de l'invention sans pour autant sortir du cadre de l'invention.

## Revendications

1. Profilé de lisse (1) destiné à être fixé sur une paroi (2) et arrangé pour permettre l'accroche d'une toile tendue pour la réalisation d'une fausse paroi (2), le profilé de lisse (1) comportant une aile de fixation (3) à la paroi (2) présentant une face interne (3A) et une face externe (3B), dans lequel profilé de lisse (1) la face externe (3B) de l'aile de fixation (3) est pourvue d'au moins une zone élastiquement déformable (5) arrangée pour absorber la déformation de l'aile de fixation (3) générée sous l'effort de poussée appliqué sur la face interne (3A) de l'aile de fixation (3) durant l'opération de fixation du profilé de lisse (1) sur la paroi (2),
**caractérisé en ce que** ladite zone est constituée d'au moins une languette réalisée en matériau synthétique élastiquement déformable et coextrudée avec l'aile de fixation (3) de sorte que en utilisation seule la languette se déforme pour absorber les efforts de poussée.

2. Profilé de lisse (1) selon la revendication 1, **caractérisé en ce que** la zone élastiquement déformable (5) est arrangée pour définir une ligne d'absorption s'étendant longitudinalement sur la face externe (3B) de l'aile de fixation (3).

3. Profilé de lisse (1) selon la revendication 1 ou la revendication 2, **caractérisé en ce qu'**il comporte une zone élastiquement déformable médiane (5A) s'étendant sur tout au partie de la longueur de la face externe (3B) et deux zones élastiquement déformable (SB, 5C) disposées de part et d'autre de la zone élastiquement déformable médiane (5), parallèlement à celle-ci et à proximité des bords d'extrémité de la face externe (3B).

4. Profilé de lisse (1) selon l'une quelconque des revendications précédentes, **caractérisé en ce que** la zone élastiquement déformable est arrangée pour définir une ligne d'absorption sensiblement parallèle à au moins une rainure ménagée longitudinalement sur la face interne (3A) de l'aile de fixation (3), la rainure constituant une rainure de guidage (6) d'éléments de fixation du profilé de lisse (1) sur la paroi (2).

5. Profilé de lisse (1) selon l'une quelconque des revendications précédentes, **caractérisé en ce que** la face externe (3B) présente un crantage (8) pour favoriser la tenue du profilé de lisse (1) sur la paroi (2).

6. Profilé de lisse (1) selon l'une quelconque des revendications précédentes, **caractérisé en ce que** la face interne (3A) comporte des languettes pour la fixation d'un panneau (10) pourvu de rainures (11) complémentaires aux languettes.

7. Lisse formée d'au moins un profilé de lisse (1) selon l'une quelconque des revendications précédentes.

8. Fausse paroi comprenant une lisse formée d'au moins un profilé de lisse selon l'une quelconque des revendications précédentes et d'une toile (20) fixée tendue sur la lisse.

## Patentansprüche

1. Leistenprofil (1) zur Befestigung an einer Wand (2), das so angeordnet ist, dass ein gespanntes Gewebe zur Herstellung einer Zwischenwand (2) eingehängt werden kann, wobei das Leistenprofil (1) einen Flügel (3) zur Befestigung an der Wand (2) mit einer Innenseite (3A) und einer Außenseite (3B) umfasst, wobei die Außenseite (3B) des Befestigungsflügels (3) des Leistenprofils (1) mit mindestens einem elastisch verformbaren Bereich (5) versehen ist, der so angeordnet ist, dass er die Verformung des Befestigungsflügels (3), die unter Einwirkung der Schubkraft während der Befestigung des Leistenprofils (1) an der Wand (2) auf die Innenseite (3A) des Befestigungsflügels (3) entsteht, absorbiert, **dadurch gekennzeichnet, dass** dieser Bereich aus mindestens einer Feder besteht, die aus einem elastisch verformbaren synthetischen Material hergestellt und mit dem Befestigungsflügel (3) koextrudiert ist, so dass sich während des Gebrauchs lediglich die Feder verformt, um die Schubkräfte zu absorbieren.

2. Leistenprofil (1) nach Anspruch 1, **dadurch gekennzeichnet, dass** der elastisch verformbare Bereich (5) so angeordnet ist, dass er eine Absorptionslinie beschreibt, die sich in Längsrichtung über die Außenfläche (3B) des Befestigungsflügels (3) erstreckt.

3. Leistenprofil (1) nach Anspruch 1 oder 2, **dadurch gekennzeichnet, dass** es einen mittleren elastisch verformbaren Bereich (5A) umfasst, der sich über die gesamte bzw. einen Teil der Länge der Außenfläche (3B) erstreckt, und zwei elastisch verformbare Bereiche (5B, 5C), die zu beiden Seiten des mittleren elastisch verformbaren Bereichs (5) parallel zu diesem verlaufend in der Nähe der Endkanten der Außenfläche (3B) angeordnet sind.

4. Leistenprofil (1) nach einem der vorhergehenden Ansprüche, **dadurch gekennzeichnet, dass** der elastisch verformbare Bereich so angeordnet ist, dass er eine Absorptionslinie beschreibt, die im Wesentlichen parallel zu mindestens einer in Längsrichtung an der Innenseite (3A) des Befestigungsflügels (3) eingearbeiteten Nut verläuft, wobei die Nut eine Führungsnut (6) für Befestigungselemente des Leistenprofils (1) an der Wand (2) bildet.

5. Leistenprofil (1) nach einem der vorhergehenden Ansprüche, **dadurch gekennzeichnet, dass** die Außenseite (3B) eine Verzahnung (8) aufweist, die das Halten der Profilleiste (1) an der Wand (2) begünstigt.

6. Leistenprofil (1) nach einem der vorhergehenden Ansprüche, **dadurch gekennzeichnet, dass** die Innenseite (3A) Federn zur Befestigung einer Platte (10) umfasst, die mit Nuten (11) komplementär zu den Federn versehen ist.

7. Leiste, die aus mindestens einem Leistenprofil (1) nach einem der vorhergehenden Ansprüche gebildet wird.

8. Zwischenwand mit einer Leiste, die aus mindestens einem Leistenprofil nach einem der vorhergehenden Ansprüche gebildet wird und mit einem an der Leiste straff befestigten Gewebe.

## Claims

1. A beam profile member (1) intended for being secured to a wall (2) and arranged to allow the fastening of a tensioned fabric in order to produce a false wall (2), the beam profile member (1) including a flange (3) for securing to the wall (2) having an inside face (3A) and an outside face (3B), in which beam profile member (1) the outside face (3B) of the securing flange (3) is provided with at least one resiliently deformable zone (5) arranged to absorb the deformation of the securing flange (3) generated by the pushing force applied to the inside face (3A) of the securing flange (3) during the operation to secure the beam profile member (1) to the wall (2), **characterised in that** said zone is comprised of at least one tab made of resiliently deformable material coextruded with the securing flange (3) such that during use, only the tab deforms to absorb the pushing forces.

2. A beam profile member (1) according to claim 1, **characterised in that** the resiliently deformable zone (5) is arranged to define a longitudinally absorption line extending on the outside face (3B) of the securing flange (3) .

3. A beam profile member (1) according to claim 1 or claim 2, **characterised in that** it comprises a median resiliently deformable zone (5A) extending over the whole or part of the length of the outside face (3B) and two resiliently deformable zones (5B, 5C) disposed on either side of the median resiliently deformable zone (5), parallel thereto and in the vicinity of the end edges of the outside face (3B).

4. A beam profile member (1) according to any one of the preceding claims, **characterised in that** the resiliently deformable zone is arranged to define an absorption line substantially parallel to at least one groove provided longitudinally on the inside face (3A) of the securing flange (3), the groove constituting a guide groove (6) for elements for securing the beam profile member (1) to the wall (2).

5. A beam profile member (1) according to any one of the preceding claims, **characterised in that** the outside face (3B) has a notching (8) to promote the holding of the beam profile member (1) on the wall (2).

6. A beam profile member (1) according to any one of the preceding claims, **characterised in that** the inside face (3A) comprises tongues for securing a panel (10) provided with grooves (11) complementary to the tongues.

7. A beam formed by a beam profile member (1) according to any one of the preceding claims.

8. A false wall comprising a beam formed by at least one beam profile member according to any one of the preceding claims and a fabric (20) secured tensioned to the beam.
